# FASCICULE DE BREVET EUROPEEN

(11) **EP 3 967 465 B1**
(45) Date de publication et mention de la délivrance du brevet: **01.11.2023**
(21) Numéro de dépôt: 21196234.5
(22) Date de dépôt: 13.09.2021
(51) Int. Cl.: B26D 7/32

(54) **TRANCHEUSE DE PAIN AVEC UN SUPPORT DE TRANCHES**
BROTSCHNEIDEMASCHINE MIT EINER HALTERUNG FÜR DIE BROTSCHEIBEN
BREAD SLICER WITH A SUPPORT FOR SLICES

(30) Priorité: 12.09.2020 BE 202005636
(43) Date de publication de la demande: 16.03.2022
(73) Titulaire: JAC S.A., 4000 Liège (BE)
(72) Inventeur: VAN CAUWENBERGHE, Baudouin, 4000 Liège (BE)
(74) Mandataire: Callewaert, Koen

(56) Documents cités:
- DE-A1-102010 036 721
- DE-U1-202012 009 223

## Description

L'invention concerne une trancheuse pour couper un pain en tranches. Cette trancheuse comprend un compartiment de chargement pour poser un pain à couper qui est connecté à un compartiment de réception, d'où le pain coupé en tranches peut être récupéré.

Un poussoir permet de déplacer le pain entre le compartiment de chargement et le compartiment de réception suivant une direction de déplacement du pain. Ce poussoir.

Pour couper des tranches successives du pain lorsque celui-ci est déplacé du compartiment de chargement vers le compartiment de réception suivant ladite direction de déplacement du pain, une lame de coupe est prévue. Cette lame de coupe peut être déplacée suivant un plan de coupe s'étendant entre le compartiment de chargement et le compartiment de réception et sensiblement perpendiculairement par rapport à ladite direction de déplacement du pain.

La trancheuse comprend également un support de tranches qui s'étend dans le compartiment de réception et qui est destiné à exercer une force de pression contre la partie déjà coupée du pain pour maintenir les tranches du pain l'une contre l'autre. Ce support de tranches est mobile et peut se déplacer autour d'un axe de pivot pour maintenir le support en contact avec la partie du pain coupée au fur et à mesure que cette partie coupée avance dans le compartiment de réception.

Ce support de tranches coopère avec un ressort à lames présentant une lame qui exerce une force de poussée sur le support de tranches afin de maintenir ce support en appui contre la partie du pain coupée.

Des trancheuses de pain existantes présentant un support de tranches qui est entrainé par un ressort ou par gravité, sont décrites dans les documents DE 4010407 A1, DE 8904726 U1, DE 102008012885, DE 102010015367, DE 102010036721, DE 102010047585, DE 202012009223 U1, DE 202017002742 U1 ou EP 2368678 B1.

Ce trancheuses existantes présentent l'inconvénient qu'il est impossible ou difficile de modifier la force de poussée qui est exercée par le support de tranches sur la partie du pain coupée. Dans certaines machines il est possible de régler cette force de poussée après l'ouverture ou le démontage du bâti de la trancheuse. De plus, dans les trancheuses existantes la force de poussée exercée par le support de tranches sur le pain augmente au fur au fur et à mesure que le support se déplace lors de l'avancement des tranches du pain coupé.

Le but de l'invention est, par conséquent, de proposer une trancheuse qui permet de régler la force de pression exercée par le support de tranches de manière très simple sans qu'il soit nécessaire d'ouvrir le bâti de la trancheuse. L'invention veut également proposer un trancheuse avec un support de tranches dont la force de poussée qui est exercée est sensiblement indépendante du déplacement de ce support.

A cet effet, un système de réglage est prévu qui permet de modifier la position de l'une des extrémités de la lame du ressort à lame par rapport au bâti de la trancheuse pour régler ladite force de poussée. Ce système de réglage comprend un élément rotatif qui peut être entrainé autour d'un axe et des moyens de transformation de mouvement pour transformer un mouvement rotatif de l'élément rotatif en un mouvement de translation de ladite extrémité de la lame par rapport au bâti.

Avantageusement, l'élément rotatif est accessible à partir de l'extérieur du bâti de la trancheuse pour permettre d'entrainer cet élément rotatif autour dudit axe pour régler ladite force de poussée exercée par le support de tranches sur la partie du pain coupée.

De préférence, l'élément rotatif du système de réglage comprend une vis agissant sur ladite extrémité de la lame et coopérant avec un écrou fixé par rapport au bâti ou par rapport ladite extrémité, de sorte que, lorsque la vis est tournée par rapport à l'écrou, le mouvement rotatif de la vis est transformé en un mouvement de translation ladite extrémité.

Suivant une forme de réalisation intéressante de la trancheuse, suivant l'invention, ladite lame est repliée sur elle-même pour former une boucle, cette boucle étant en contact avec le support de tranches en exerçant une force de pression contre ce support de tranches pour le maintenir en contact avec la partie du pain coupé en tranches

D'autres détails et particularités de l'invention ressortiront de la description donnée ci-après, à titre d'exemple non limitatif, de quelques formes de réalisation particulières de la trancheuse, suivant l'invention, avec référence aux dessins annexés.
La figure 1 est une vue schématique en perspective d'une trancheuse de pain.
La figure 2 est une vue schématique de dessus d'une trancheuse suivant une forme de réalisation intéressante de l'invention.
La figure 3 est une vue schématique de dessus d'un support de tranches d'une trancheuse de pain, suivant une forme de réalisation intéressante de l'invention.
La figure 4 est une vue schématique de dessus d'un support de tranches d'une trancheuse de pain, suivant une forme de réalisation particulière de l'invention.
La figure 5 est une vue schématique de dessus d'un exemple d'un système de réglage pour le support de tranches de la figure 3.

Dans les différentes figures, les mêmes chiffres de référence concernent des éléments analogues ou identiques.

L'invention concerne en générale une trancheuse pour couper un pain en tranches. La figure 1 montre un exemple d'une trancheuse 1. Cette trancheuse 1 comprend un bâti 2 qui forme un volume fermé dans lequel sont prévus, entre-autres, un moteur pour une lame circulaire, un entraînement, une commande électrique et d'autres pièces de la machine qui doivent être inaccessibles aux utilisateurs.

Pour couper un pain en tranches, celui-ci est placé sur le fond d'un compartiment de chargement 3 de la trancheuse. Ce compartiment de chargement 3 est connecté à un compartiment de réception 4 d'où le pain peut être récupéré après sa découpe en tranches.

Dans le compartiment de chargement 3 est disposé un poussoir 5 qui permet d'agripper le pain à couper et de le déplacer vers le compartiment de réception 4 suivant une direction de déplacement du pain comme indiqué par la flèche 6. Le poussoir 5 est commandé par des moyens de contrôle qui ne sont pas représentés dans les figures, mais qui sont connus par l'homme de métier en soi.

Pour couper le pain en tranches, une lame de coupe circulaire 7 est prévue, comme le montre la figure 1. Cette lame de coupe 7 peut être déplacée suivant un plan de coupe qui s'étend entre le compartiment de chargement 3 et le compartiment de réception 4 et sensiblement perpendiculairement par rapport à ladite direction de déplacement. Ainsi, lorsqu'un pain est déplacé du compartiment de chargement 3 vers le compartiment de réception 4, suivant ladite direction de déplacement 6, des tranches successives sont découpées du pain du pain.

Le compartiment de chargement 3 est séparé du compartiment de réception 4 par une fente 8 à travers laquelle la lame de coupe circulaire 7 peut se déplacer pour couper des tranches successives d'un pain. La lame circulaire 7 est, de préférence, entraînée autour de son axe et peut, en même temps, se déplacer, par exemple, suivant un mouvement de va-et-vient à travers la fente 8 selon le plan de coupe pour couper des tranches successives d'un pain qui est avancé suivant la direction de déplacement 6.

Dans la forme de réalisation de la trancheuse, suivant l'invention, représentée aux figures 1 et 2, la lame de coupe circulaire 7 et, par conséquent, la fente 8 s'étendent sensiblement transversalement par rapport au côté avant de la trancheuse 1. Il est également possible que la direction de déplacement 6 du pain s'étend sensiblement transversalement par rapport au côté avant de la trancheuse et que la lame de coupe circulaire 7 et la fente 8 s'étendent parallèlement à le long de ce côté avant.

La trancheuse 1, suivant l'invention, comprend également un support de tranches 9, comme le montre schématiquement la figure 2. Ce support de tranches 9 s'étend dans le compartiment de réception 4 et est destiné à exercer une force de pression contre la partie déjà coupée du pain. Ainsi, lorsqu'un pain est déplacé du compartiment de chargement 3 vers le compartiment de réception 4, ce support 9 s'appuie contre le bout du pain qui entre qui entre le compartiment de réception 4.

Lorsque le pain avance dans ce compartiment de réception 4, des tranches successives sont découpées du pain et le support de tranches 10 exerce un force de poussée sur la première tranche qui a été découpée afin de maintenir les tranches découpées successivement l'une contre l'autre. A cet effet, le support de tranches 10 est mobile et peut se déplacer autour d'un axe de pivot 11 pour maintenir le support en contact avec la partie du pain coupée au fur et à mesure que cette partie coupée avance dans le compartiment de réception 4.

Le support de tranches 9 coopère avec un ressort à lames qui présente une lame 10. Cette lame 10 exerce une force de poussée sur le support de tranches 9 afin de maintenir ce support 9 en appui contre la partie du pain coupée.

Selon l'invention, un système de réglage est prévu qui permet de modifier la position de l'une des extrémités 12 de la lame 10 par rapport au bâti 2 de la trancheuse 1 pour régler la force de poussée exercée sur le support de tranches 9 et par, par conséquent, la force de poussée qui est exercée sur les tranches du pain coupé.

Ce système de réglage comprend un élément rotatif 13 qui peut être entrainé autour d'un axe 14 et des moyens de transformation de mouvement pour transformer un mouvement rotatif de l'élément rotatif 13 en un mouvement de translation de ladite extrémité 12 de la lame par rapport au bâti 2. Ceci est illustré dans la figure 5.

Dans la forme de réalisation de l'invention qui est montrée dans la figure 5, l'élément rotatif 13 du système de réglage comprend une vis 15 qui, d'une part, agisse sur l'extrémité 12 de la lame 10 et qui, d'autre part, coopère avec un écrou 16 fixé par rapport à ladite extrémité 12 de lame 10. En particulier, cet écrou 16 fait part d'une pièce métallique 17 en forme de L qui est montée à glissement par rapport à un profilé 18. Ladite extrémité 12 de la lame 10 est fixé à la pièce métallique 17 qui peut se déplacer suivant un mouvement de translation suivant la direction de l'axe 14 par rapport au profilé 18. Le profilé 18 est fixé au bâti 2. Ainsi, l"extrémité 12 de la lame 10 peut se déplacer par rapport au bâti 2. L'extrémité opposée 19 de la lame 10, opposée à l'extrémité 12 susdite, est fixé à ce profilé 18.

Par conséquent, lorsque la vis 15 est tournée par rapport à l'écrou 16, le mouvement rotatif de la vis 15 est transformé en un mouvement de translation ladite extrémité 12 de la lame 10. En particulier, la rotation de la vis 15, qui coopère avec l'écrou 16 de la pièce 17 en forme de L, déplace cet pièce 14 ensemble avec l'extrémité 12 de la lame 10 parallèle à l'axe 14. La tête 20 de la vis 15 est maintenue par le profilé 18 à une position fixe par rapport au bâti 2 et peut tourner librement autour de l'axe 14.

Dans une forme de réalisation alternative de ce système de réglage, l'écrou 16 est fixe par rapport au profilé 18 et l'extrémité de la vis 15 s'appuie contre la pièce 17 contre l'action de poussée de la lame 10. De cette manière, lorsque l'on tourne la vis 15 autour de son axe 14, cette vis est déplacée le long du profilé 18 en déplaçant la pièce 17.

Ainsi, le système de réglage permet de déplacer les extrémités opposées 12 et 19 de lame 10 l'une par rapport à l'autre afin de régler la tension dans cette lame 10.

Les figures 3 et 5 montrent une forme de réalisation de l'invention dont la trancheuse présente un ressort à lame dont la lame 10 est repliée sur elle-même pour former une boucle. Cette boucle est en contact avec le support de tranches 9 et exerce une force de pression contre ce support 9 le maintenir en contact avec la partie du pain coupé en tranches. Lors de l'avancement de pain dans le compartiment de réception 4, le support de tranches 9 tourne autour du pivot 11, tandis que l'extrémité du support 9, qui est en contact avec la boucle de la lame 10 glisse sur la surface de cette lame 10.

L'avantage de cette dernière forme de réalisation de l'invention n'est pas seulement que la force de poussée exercée par le support de tranches 9 sur le pain coupé est réglable, mais également que cette force de pousse reste sensiblement invariable au fur et à mesure de l'avancement du pain coupé. Donc, la force de poussée exercée par le support de tranches 9 est sensiblement indépendante de la position de ce support 9 ou de son déplacement.

Un avantage important de l'invention est que l'élément rotatif 13 peut être accessible à partir de l'extérieur du bâti 2 pour permettre d'entrainer cet élément rotatif 13 autour dudit axe 14 pour régler la force de poussée exercée par le support de tranches 9, comme montré schématiquement dans la figure 2. Ainsi, la tête 20 de la vis 15 peut s'étendre jusqu'en dehors du bâti 2 ou, dans une autre forme de réalisation, cette tête 20 peut être accessible au moyens de, par exemple, un tournevis à travers une ouverture qui est prévue dans le bâti 2 à cet effet.

Dans encore une autre forme de réalisation de l'invention, l'élément rotatif 13 du système de réglage comprend un pignon coopérant avec une crémaillère fixée par rapport à ladite extrémité 12 de la lame 10. Ainsi, lorsque le pignon est tournée autour de son axe, le mouvement rotatif du pignon est transformé en un mouvement de translation de ladite extrémité 12 de la lame 10.

Il est également possible de prévoir un moteur électrique qui coopère avec l'élément rotatif 13 pour l'entrainer autour de l'axe 14. L'élément rotatif 13 peut, par exemple, être constitué, par un moteur électrique.

## Revendications

1. Trancheuse pour couper un pain en tranches comprenant :
- un compartiment de chargement (3) pour poser un pain à couper, le compartiment de chargement (3) étant connecté à un compartiment de réception (4),
- un poussoir (5) commandé par des moyens de contrôle et permettant de déplacer le pain entre le compartiment de chargement (3) et le compartiment de réception (4) suivant une direction de déplacement (6) du pain,
- une lame de coupe (7) pour couper des tranches successives du pain lorsque celui-ci est déplacé du compartiment de chargement (3) vers le compartiment de réception (4) suivant ladite direction de déplacement (6) du pain, cette lame de coupe (7) pouvant être déplacée suivant un plan de coupe s'étendant entre le compartiment de chargement (3) et le compartiment de réception (4) et sensiblement perpendiculairement par rapport à ladite direction de déplacement (6) du pain,
- un support de tranches (9) s'étendant dans le compartiment de réception (3), ce support (9) étant destiné à exercer une force de pression contre la partie déjà coupée du pain pour maintenir les tranches du pain l'une contre l'autre, le support de tranches (9) étant mobile et pouvant se déplacer autour d'un axe de pivot (11) pour maintenir le support (9) en contact avec la partie du pain coupée au fur et à mesure que cette partie coupée avance dans le compartiment de réception (4),
- le support de tranches (9) coopérant avec un ressort à lames présentant une lame (10) qui exerce une force de poussée sur le support de tranches (9) afin de maintenir ce support (9) en appui contre la partie du pain coupée,
**caractérisée en ce qu'**un système de réglage est prévu permettant de modifier la position de l'une des extrémités de la lame (10) par rapport au bâti (2) de la trancheuse (1) pour régler ladite force de poussée, ce système de réglage comprenant un élément rotatif (13) pouvant être entraîné autour d'un axe (14) et des moyens de transformation de mouvement pour transformer un mouvement rotatif de l'élément rotatif (13) en un mouvement de translation de ladite extrémité (12) de la lame (10) par rapport au bâti (2).

2. Trancheuse suivant la revendication 1, dans laquelle l'élément rotatif (13) est accessible à partir de l'extérieur du bâti (2) pour permettre d'entrainer cet élément rotatif (13) autour dudit axe (14) pour régler ladite force de poussée exercée par le support de tranches (9) sur la partie du pain coupée.

3. Trancheuse suivant la revendication 1 ou 2, dans laquelle l'élément rotatif (13) du système de réglage comprend une vis (15) agissant sur ladite extrémité (12) de la lame (10) et coopérant avec un écrou (16) fixé par rapport au bâti (2) ou par rapport ladite extrémité (12), de sorte que lorsque la vis (15) est tournée par rapport à l'écrou (16), le mouvement rotatif de la vis (15) est transformé en un mouvement de translation ladite extrémité (12).

4. Trancheuse suivant la revendication 1 ou 2, dans laquelle l'élément rotatif (13) du système de réglage comprend un pignon coopérant avec une crémaillère fixée par rapport à ladite extrémité de la lame, de sorte que lorsque le pignon est tournée autour de l'axe, le mouvement rotatif du pignon est transformé en un mouvement de translation de ladite extrémité (12) de la lame (10).

5. Trancheuse suivant l'une quelconque des revendications 1 à 4, dans laquelle ladite lame (10) est repliée sur elle-même pour former une boucle, cette boucle étant en contact avec le support de tranches (9) en exerçant une force de pression contre ce support de tranches (9) pour le maintenir en contact avec la partie du pain coupé en tranches.

6. Trancheuse suivant la revendication 5, dans laquelle les zones de la lame (10) adjacentes aux extrémités (12,19) opposées s'étendent sensiblement parallèlement l'une à l'autre et peuvent être déplacée l'une par rapport à l'autre afin de régler ladite force de poussée.

7. Trancheuse suivant l'une quelconque des revendications 1 à 6, dans laquelle l'élément rotatif (13) coopère avec un moteur électrique permettant d'entrainer l'élément rotatif (13) autour de l'axe (14).

## Patentansprüche

1. Schneidemaschine zum Schneiden eines Brotes in Scheiben, umfassend:
- ein Ladefach (3) zum Auflegen eines zu schneidenden Brotes, wobei das Ladefach (3) mit einem Aufnahmefach (4) verbunden ist,
- einen Schieber (5), der durch Steuermittel gesteuert wird und es ermöglicht, das Brot zwischen dem Ladefach (3) und dem Aufnahmefach (4) entlang einer Bewegungsrichtung (6) des Brotes zu verschieben,
- ein Schneidmesser (7) zum Schneiden aufeinanderfolgender Scheiben des Brotes, wenn dieses vom Ladefach (3) zum Aufnahmefach (4) entlang der Bewegungsrichtung (6) des Brotes bewegt wird, wobei dieses Schneidmesser (7) entlang einer Schneidebene bewegt werden kann, die sich zwischen dem Ladefach (3) und dem Aufnahmefach (4) und im Wesentlichen senkrecht in Bezug auf die Bewegungsrichtung (6) des Brotes erstreckt,
- eine Halterung für Scheiben (9), die sich in das Aufnahmefach (3) erstreckt, wobei diese Halterung (9) dazu bestimmt ist, eine Druckkraft gegen den bereits geschnittenen Teil des Brotes auszuüben, um die Scheiben des Brotes aneinander zu halten, wobei die Scheibenhalterung (9) beweglich ist und um eine Schwenkachse (11) bewegt werden kann, um die Halterung (9) in Kontakt mit dem geschnittenen Teil des Brotes zu halten, während dieser geschnittene Teil in dem Aufnahmefach (4) vorrückt,
- wobei die Scheibenhalterung (9) mit einer Blattfeder zusammenwirkt, die ein Blatt (10) aufweist, das eine Druckkraft auf die Scheibenhalterung (9) ausübt, um diese Halterung (9) in Anlage an dem geschnittenen Teil des Brotes zu halten,
**dadurch gekennzeichnet, dass** ein Einstellsystem vorgesehen ist, das es ermöglicht, die Position eines der Enden des Blattes (10) in Bezug auf den Rahmen (2) der Schneidemaschine (1) zu modifizieren, um die Druckkraft einzustellen, wobei dieses Einstellsystem ein um eine Achse (14) antreibbares drehbares Element (13) und Bewegungsumwandlungsmittel umfasst, um eine Drehbewegung des drehbaren Elements (13) in eine Translationsbewegung des besagten Endes (12) des Blattes (10) in Bezug auf den Rahmen (2) umzuwandeln.

2. Schneidemaschine nach Anspruch 1, bei der das drehbare Element (13) von außerhalb des Rahmens (2) zugänglich ist, um ein Antreiben dieses drehbaren Elements (13) um die Achse (14) zu ermöglichen, um die von der Scheibenhalterung (9) auf den geschnittenen Teil des Brotes ausgeübte Druckkraft einzustellen.

3. Schneidemaschine nach Anspruch 1 oder 2, bei der das drehbare Element (13) des Einstellsystems eine Schraube (15) umfasst, die auf das Ende (12) des Blattes (10) einwirkt und mit einer Mutter (16) zusammenwirkt, die in Bezug auf den Rahmen (2) oder in Bezug auf das Ende (12) fixiert ist, so dass, wenn die Schraube (15) in Bezug auf die Mutter (16) gedreht wird, die Drehbewegung der Schraube (15) in eine Translationsbewegung des Endes (12) umgewandelt wird.

4. Schneidemaschine nach Anspruch 1 oder 2, bei der das drehbare Element (13) des Einstellsystems ein Zahnrad umfasst, das mit einer Zahnstange zusammenwirkt, die in Bezug auf das Ende des Blattes fixiert ist, so dass, wenn das Zahnrad um die Achse gedreht wird, die Drehbewegung des Zahnrads in eine Translationsbewegung des Endes (12) des Blattes (10) umgewandelt wird.

5. Schneidemaschine nach einem der Ansprüche 1 bis 4, bei der das Blatt (10) auf sich selbst umgeschlagen ist, um eine Schleife zu bilden, wobei diese Schleife mit der Scheibenhalterung (9) in Kontakt steht, wobei sie eine Druckkraft gegen diese Scheibenhalterung (9) ausübt, um sie in Kontakt mit dem Teil des in Scheiben geschnittenen Brotes zu halten.

6. Schneidemaschine nach Anspruch 5, bei der die Bereiche des Blattes (10), die an die gegenüberliegenden Enden (12, 19) angrenzen, sich im Wesentlichen parallel zueinander erstrecken und in Bezug aufeinender verschoben werden können, um die Druckkraft einzustellen.

7. Schneidemaschine nach einem der Ansprüche 1 bis 6, bei der das drehbare Element (13) mit einem Elektromotor zusammenwirkt, der es ermöglicht, das drehbare Element (13) um die Achse (14) anzutreiben.

## Claims

1. Slicer for cutting a loaf of bread into slices comprising:
- a loading compartment (3) for placing a loaf of bread to be sliced, the loading compartment (3) being connected to a receiving compartment (4),
- a pusher (5) controlled by control means and enabling the loaf of bread to be moved between the loading compartment (3) and the reception compartment (4) in a direction of movement (6) of the bread,
- a cutting blade (7) for cutting successive slices of the loaf of bread as it is moved from the loading compartment (3) to the receiving compartment (4) in said direction of movement (6) of the bread, this cutting blade (7) being movable in a cutting plane extending between the loading compartment (3) and the receiving compartment (4) and substantially perpendicular to said direction of movement (6) of the bread,
- a slice support (9) extending in the receiving compartment (3), this support (9) being intended to exert a pressing force against the already cut part of the loaf of bread to hold the slices of bread against each other, the slice support (9) being movable and displaceable about a pivot axis (11) to hold the support (9) in contact with the cut part of the bread as this cut part advances into the receiving compartment (4),
- the slice support (9) cooperating with a leaf spring having a leaf (10) which exerts a pushing force on the slice support (9) in order to hold this support (9) in abutment against the cut portion of bread,
**characterised in that** an adjustment system is provided for modifying the position of one of the ends of the leaf (10) relative to the frame (2) of the slicer (1) in order to adjust said pushing force, this adjustment system comprising a rotary element (13) which can be driven about an axis (14) and movement transformation means for transforming a rotary movement of the rotary element (13) into a translational movement of said end (12) of the leaf (10) relative to the frame (2).

2. A slicer as claimed in claim 1, wherein the rotary member (13) is accessible from outside the frame (2) to enable said rotary member (13) to be driven about said axis (14) to adjust said pushing force exerted by the slice support (9) on the cut portion of the loaf of bread .

3. Slicer according to claim 1 or 2, wherein the rotary member (13) of the adjustment system comprises a screw (15) acting on said end (12) of the leaf (10) and cooperating with a nut (16) fixed with respect to the frame (2) or with respect to said end (12), so that when the screw (15) is rotated with respect to the nut (16), the rotary movement of the screw (15) is transformed into a translational movement of said end (12).

4. A slicer as claimed in claim 1 or 2, wherein the rotary member (13) of the adjustment system comprises a pinion co-operating with a rack fixed relative to said end of the leaf, such that when the pinion is rotated about the axis, the rotary movement of the pinion is transformed into a translational movement of said end (12) of the leaf (10).

5. Slicer according to any one of claims 1 to 4, wherein said leaf (10) is folded on itself to form a loop, this loop being in contact with the slice support (9) by exerting a pushing force against this slice support (9) to maintain it in contact with the portion of sliced bread.

6. A slicer as claimed in claim 5, wherein regions of the leaf (10) adjacent opposite ends (12,19) extend substantially parallel to each other and are displaceable relative to each other to adjust said pushing force.

7. A slicer according to any one of claims 1 to 6, wherein the rotary member (13) co-operates with an electric motor to drive the rotary member (13) about the axis (14).
